# EUROPÄISCHE PATENTSCHRIFT

(11) **EP 3 628 614 B1**
(45) Veröffentlichungstag und Bekanntmachung des Hinweises auf die Patenterteilung: **23.08.2023**
(21) Anmeldenummer: 19000418.4
(22) Anmeldetag: 18.09.2019
(51) Int. Cl.: B65H 16/00, B65H 16/02, B65H 35/00, B65H 35/02, B65H 35/06

(54) **TRAGBARE VORRICHTUNG ZUM ABROLLEN UND SCHNEIDEN EINER MATERIALBAHN**
PORTABLE DEVICE FOR ROLLING AND CUTTING A WEB OF MATERIAL
DISPOSITIF PORTATIF DE ROULEMENT ET DE COUPE D'UNE BANDE DE MATIÈRE

(30) Priorität: 18.09.2018 DE 102018007338
(43) Veröffentlichungstag der Anmeldung: 01.04.2020
(73) Patentinhaber: Büttgen, Tobias, 86165 Augsburg (DE)
(72) Erfinder: BÜTTGEN, Kurt, 82237 Wörthsee (DE)
(74) Vertreter: Prünte, Peter

(56) Entgegenhaltungen:
- EP-A1- 1 705 145
- DE-A1- 10 004 511
- US-A- 2 834 558
- US-A- 3 890 868
- US-A1- 2003 079 596

## Beschreibung

Die Erfindung bezieht sich auf eine tragbare Vorrichtung zum Abwickeln eines Wickels einer Materialbahn nach dem Oberbegriff des Patentanspruchs 1.

Aus CH 703 103 A2 ist eine tischförmige Vorrichtung zum Zuschneiden von Rollenmaterial, insbesondere von Dachpappe mit einer Breite bis zu 110 cm, bekannt. Die Vorrichtung umfasst einen Rollenschneidetisch mit eingebauten Maßbändern und eine Schneidklinge mit auswechselbarer Messerklinge. Die Schneidevorrichtung ist mit den Maßbändern eingemessen und entlang von Führungsschienen und mittels eines Führungsschlittens fest geführt. Ebenso sind eine Rollenhalterung, eine Spannvorrichtung und einklappbare Beine vorgesehen. Die bekannte Vorrichtung wiegt mehr als 50 kg. Sie umfasst Teile aus Edelstahl, feuerverzinkten und einbrennlackierten Stahlteilen und Aluminiumelementen. Selbst im zusammengeklappten Zustand weist diese Vorrichtung sowohl in Längs- als auch in Breitenrichtung Abmessungen von mehr als einem Meter auf.

US 2 834 558 A offenbart eine auf einem wiegenartigen Transportfahrzeug gelagerte Teppichrolle, die durch eine von außen heranführbare Schneidvorrichtung geschnitten werden kann. Aus DE 100 04 511 A1 ist eine Vorrichtung zur Verarbeitung eines Dämmstoffvlieses mit einer Schneideinrichtung bekannt. Aus US 2003 / 0079596 A1 geht eine Schneideinrichtung mit zwei parallel angeordneten Schneidrollen zum Schneiden eines blattförmigen Materials hervor.

Üblicherweise werden in Rollenform zur Verfügung stehende Dachbahnen auf der Baustelle, d. h., insbesondere auf einem Dach, beispielsweise einem Flachdach, von Hand mit einem Sicherheitsmesser zugeschnitten, das mit einer auswechselbaren Hakenklinge ausgestattet ist. Hierbei sind mehrere Arbeitsschritte erforderlich: Zuerst muss die Rolle aus einer Umhüllung ausgepackt und auf dem Boden ausgerollt werden. Dann muss der Dachdecker in der Regel im Knien den Meterstab am Anfang der Rolle anlegen, damit er entsprechend den später abzuschneidenden Stücken die ausgerollte Dachbahn mit dem Sicherheitsmesser etwa ein bis zwei Zentimeter einschneiden kann.

Dabei rutscht der Dachdecker in der Regel an der gesamten ausgelegten Bahn auf den Knien entlang, bis er alle Markierungen angebracht hat. Anschließend wiederholt er diesen Vorgang auf der gegenüberliegenden Seite der Dachbahn. Erst darnach schneidet er die Dachbahn in Querrichtung mittels eines Lineals durch. Sodann müssen die abgeschnittenen Stücke eingesammelt werden und zu den abzudichtenden Stellen des Daches gebracht werden.

Es ist die Aufgabe der Erfindung, eine Vorrichtung zu schaffen, durch die sich eine Materialbahn auch in schwierig zugänglichen Bereichen schneiden lässt, beispielsweise auf dem Flachdach eines Gebäudes.

Erfindungsgemäß wird diese Aufgabe gelöst, wie in Patentanspruch 1 angegeben. Durch einen an der Vorrichtung angebrachten Hand- oder Tragegriff lässt sich die Vorrichtung leicht ergreifen und transportieren.

Die erfindungsgemäße Vorrichtung hat Abmessungen, die selbst im nichtzusammengesteckten oder zusammengefügten Zustand nur unwesentlich über die Abmessungen eines Wickels einer Materialbahn, also beispielsweise einer Dachbahnrolle, hinausragen. Darum lässt sie sich auch einfach über Leitern, Gerüstleitern, enge Treppenhäuser, über Wendeltreppen und dgl. in den Dachbereich schaffen.

Dort lässt sie sich einsetzen, um eine fachgerechte bituminöse Abdichtung der Attika, d. h., des Dachrandbereichs eines Flachdachs, durchzuführen, welche beispielsweise in Meterstücken erfolgt; es werden abgelängte Stücke der Dachbahn auf die Überdeckung einer Dachfläche, in Richtung der Höhe der Attika und die Breite der Attika aufgebracht. Die Abdichtung erfolgt zwei- bis dreilagig.

Durch die Erfindung werden die zeitaufwendigen, umständlichen Arbeitsschritte beim Zuschneiden von Dachbahnen automatisiert und somit der Arbeitsablauf auf der Baustelle vereinfacht. Dadurch wird die körperliche Belastung des Dachdeckers verringert; Arbeitszeiten, vor allem in Dachrandbereichen und Anschlussbereichen, reduzieren sich.

Vorteilhafte Weiterbildungen der Erfindung ergeben sich aus den Unteransprüchen und der Beschreibung, insbesondere in Verbindung mit den Zeichnungen.

Die tragbare Vorrichtung umfasst einen Tragrahmen, der beispielsweise einstückig aus Metall, beispielsweise aus Aluminium oder Stahl, insbesondere Edelstahl, aufgebaut ist. Ebenso lässt sich der Tragrahmen aber auch aus Kunststoff fertigen, der durch eine innere Metallstruktur verstärkt sein kann. Auch die Kunststoffstruktur kann einstückig ausgebildet sein.

Vorzugsweise sind an dem Tragrahmen der Vorrichtung Laufrollen angebracht, mit denen der Tragrahmen auf einer Ebene rollbar ist. Die Laufrollen sind vorzugsweise zusätzlich noch verschwenkbar oder abklappbar angeordnet.

In einer vorteilhaften Ausgestaltung ist der Tragrahmen der Vorrichtung aus Rohren, insbesondere aus profilierten Rohren, zusammengesetzt. Derartige profilierte Rohre lassen sich beispielsweise durch passende Klammern und Schrauben miteinander verbinden.

Mit Vorteil lässt sich vorsehen, dass die Rohre des Tragrahmens wenigstens teilweise teleskopierbar sind. Dadurch lässt sich das gesamte, von der Vorrichtung umfasste Volumen nochmals erheblich reduzieren.

Auf in dem Tragrahmen gelagerten Rohren oder Rollen lässt sich der Wickel der Materialbahn ablegen und von diesen abwickeln. Dabei kann sogar vorgesehen werden, dass die äußeren Rahmenrohre zur Ablage des Wickels dienen.

Zusätzlich oder alternativ lässt sich auch vorsehen, dass sich der Wickel, insbesondere ein auf einer Hülse aufgewickelter Wickel, mittels wenigstens eines Wickeldorns in dem Tragrahmen lagern und abwickeln lässt.

Ebenso lässt sich mit Vorteil vorsehen, dass Führungsmittel, insbesondere Traversen oder Rollen, zur Führung eines von dem Wickel abgewickelten Materialbahnstücks an dem Tragrahmen der Vorrichtung angebracht sind.

Die Führungsmittel lassen sich in einer vorteilhaften Ausgestaltung derart verstellen, dass das Materialbahnstück zwischen ihnen festgeklemmt werden kann.

Erfindungsgemäß ist vorgesehen, dass wenigstens eine erste, insbesondere an einem Führungsmittel angebrachte Schneidvorrichtung an dem Tragrahmen angeordnet ist. Vorzugsweise wird die Schneidvorrichtung mittels eines Schlittens an dem Rahmen oder an einer Traverse der Vorrichtung geführt. Die Schneidvorrichtung umfasst mindestens eine Klinge, die beispielsweise von der zu schneidenden Materialbahn ab- und zu ihr hingeschwenkt werden kann.

Vorzugsweise lässt sich ein von dem Wickel abgewickeltes Materialbahnstück durch die wenigstens erste Schneidvorrichtung in Querrichtung schneiden.

Zusätzlich lässt sich ebenfalls mit Vorteil vorsehen, dass das Materialbahnstück durch wenigstens eine zweite Schneidvorrichtung wenigstens in Längsrichtung geschnitten wird. Es versteht sich, dass mehrere Schneidvorrichtungen an einer Schiene angebracht werden können, um die Materialbahn in mehrere schmale und zueinander parallele Streifen zu zerschneiden.

Wenn wenigstens eine Schneidvorrichtung, insbesondere die wenigstens eine zweite Schneidvorrichtung, winkelverstellbar ist, lassen sich auch Gehrungsschnitte durchführen.

Wenigstens eine der Schneidvorrichtungen wird motorisch angetrieben. Wenigstens eine der Schneidvorrichtungen ist programmierbar, insbesondere zur Einstellung einer Anfangs-Schneidposition, einer Schneidlänge und/oder eines Schneidwinkels. Die zum Einsatz kommenden Klingen sind beispielsweise kreisförmige Klingen, deren Drehbewegung sich mittels eines Encoders oder eines Drehgebers oder Inkrementalgebers steuern lässt.

Die Dachbahn ist beispielsweise eine PVC-, eine FPO-Bahn (FPO = flexible Polyolefine), oder eine Bitumenbahn, die auf ihrer Oberseite beschiefert oder besandet ist. Die Dachbahn dient vorzugsweise zur Bauwerksabdichtung eines Flachdachs. Mit der erfindungsgemäßen Vorrichtung lassen sich auch Bahnen für den Bau von Terrassen, für Balkone, für Gartenteiche und dgl. in passende Stücke schneiden.

Nachstehend wird die Erfindung in einem Ausführungsbeispiel näher erläutert. Es zeigen:
- Fig. 1: eine seitliche Ansicht einer Vorrichtung zum Abrollen und Schneiden einer in einem Wickel auf der Vorrichtung aufgebrachten Materialbahn,
- Fig. 2: eine Vorderansicht der Vorrichtung,
- Fig. 3: eine Draufsicht auf die Vorrichtung und
- Fig. 4: eine Schnittansicht Ansicht der Vorrichtung entlang einer Schnittlinie A - A aus Fig. 1.

Eine Vorrichtung 1 (Fig. 1 bis 4) weist ein Gestell oder einen Tragrahmen 2 auf, der eine Mehrzahl von Rohren umfasst oder aus einer Mehrzahl von Rohren 3 besteht, die vorzugsweise im rechten Winkel miteinander verbunden sind, beispielsweise durch leicht lösbare Steck- oder Schraubverbindungen. Der Tragrahmen 2 oder die Rohre, aus denen der Tragrahmen 2 im Wesentlichen aufgebaut ist, bestehen vorzugsweise aus Metall, insbesondere aus Aluminium. Insbesondere in den Bereichen, in denen der Tragrahmen mit einer zu schneidenden Materialbahn in Berührung kommt, ist der Tragrahmen 2 vorzugsweise mit einer Beschichtung, beispielsweise aus Kunststoff, versehen, um das Anhaften oder Ankleben der Materialbahn an dem Tragrahmen zu vermeiden oder zu reduzieren.

An einem Ende weist die Vorrichtung 1 Räder oder Rollen 4 auf, die vorzugsweise ebenfalls entfernbar angebracht sind, beispielsweise ebenfalls mittels Steckverbindungen.

Den Rädern oder Rollen 4 gegenüberliegend ist an einem der Rohre 3 wenigstens ein Traggriff 5 angebracht, der, wenn die Vorrichtung 1 auf den Rädern 4 gerollt wird, als Führungsgriff dient. Parallel zu der sich zwischen den Rädern 4 einerseits und dem Traggriff 5 andererseits erstreckenden Längsachse der Vorrichtung liegt die Längsachse eines Wickels 6 einer Materialbahn, beispielsweise einer Dachbahn, einer Folienbahn, einer Teppichbodenbahn, einer Linoleumbahn oder dgl.. Sofern der Wickel 6 eine Wickelhülse aufweist, lässt er sich mittels (hier nicht dargestellter) ebenfalls an der Vorrichtung 1 angebrachter, vorzugsweise verschwenk- und/oder verschiebbar angeordneter Dorne gegenüber der Vorrichtung 1 lagern. Wenn keine Wickelhülse vorhanden ist oder auch zusätzlich zur Lagerung mittels der Dorne, wird der Wickel 6 beispielsweise auf Tragwalzen 7, 8 gelagert, die ihrerseits fest oder beispielsweise federnd und/oder verschiebbar innerhalb des Tragrahmens 2 gelagert sind.

Vorzugsweise ist zusätzlich eine zusätzliche, quer zu den Tragwalzen 7, 8 angeordnete Tragwalze 30 vorgesehen, über die sich der Wickel 6 in Richtung eines Pfeils A leicht von der Seite auf den Bereich zwischen den Tragwalzen 7, 8 aufschieben lässt, um ihn auf diesen zu lagern, nachdem der Wickel vorher beispielsweise von einer Flachpalette entnommen worden war. Mittels der Tragwalze 30 lässt sich die Materialbahn von der Flachpalette leicht herabziehen und in dem für sie vorgesehenen Lagerbereich positionieren, damit ein gerader Einzug gewährleistet ist.

Ein von dem Wickel 6 abgewickeltes Materialbahnstück 9 wird zwischen zwei Klemmrollen 10, 11 hindurchgeführt, um es präzise zu positionieren und um ein Verrutschen des Materialbahnstücks 9 zu verhindern. Der Abstand der Klemmrollen 10, 11 zueinander ist entsprechend der Dicke der abzuwickelnden Materialbahn vorzugsweise einstellbar.

Das zwischen den Klemmrollen 10, 11 hindurchgeführte Materialbahnstück 9 wird mittels einer in einer Klingenhalterung 12 verschwenkbar angeordneten Klinge 13, die über einen Schlitten 14 quer zur Längsrichtung des Materialbahnstücks 9 verfahrbar ist, geschnitten. Der Schlitten 14 wird an einer Traverse 15 gehalten und ist an dieser über die gesamte Breite der Materialbahn verfahrbar. Eine der Klemmrollen 10, 11 fungiert gleichzeitig als Encoder, um die Länge des abgerollten Materialbahnstücks 9 zu bestimmen. Jedoch können auch zusätzliche Förderräder vorhanden sein. Vorzugsweise wird der Schlitten 14 motorisch durch einen Motor 16 bewegt. Während das Materialbahnstück 9 geschnitten wird, wird es vorzugsweise von oben durch eine Leiste gegen eine Unterlage gedrückt, damit es während Schneidvorgangs nicht seitlich ausweicht und eine präzise Schneidkante erzeugt wird, ohne dass sich die Materialbahn wellt. An einer Längsseite 27 des Tragrahmens 2, an der das zwischen den Klemmrollen 10, 11 von dem Tragrahmen 2 herausgeschobene Stück der Materialbahn 2 auf dem Boden neben dem Tragrahmen 2 abgelegt wird, ist an dem Tragrahmen 2 vorzugsweise wenigstens ein Führungselement angeformt, das bewirkt, dass das abgeschnittene Materialbahnstück mit seiner Oberseite nach oben auf dem Boden abgelegt wird. Dies ist besonders von Bedeutung, wenn die Oberseite mit einer körnigen Beschichtung versehen ist, so dass diese einerseits nicht durch Berührung mit dem Boden abgerieben wird und andererseits der Boden nicht durch die Reibung mit der Beschichtung auf dem Materialbahnstück beschädigt wird.

Die Klemmrollen 10 und/oder 11 werden gemeinsam über eine Welle 100 durch einen Motor 17 angetrieben. Die Signale des Encoders werden einem Bedienpanel 20 zugeführt, das mit einem Bildschirm 21 und einer Tastatur 22 versehen ist. Das Bedienpanel 20 steuert eine Motorsteuerung 23, die ihrerseits die Motoren 16, 17 steuert. Mittels des Bedienpanels gibt der Bediener die Länge des abzuschneidenden Materialbahnstücks 9 vor. Nachdem dieses mittels der Klemmrollen 10, 11 von dem Wickel 6 abgewickelt ist, wird es mittels der Klinge 13 von dem restlichen Wickel 6 abgetrennt, wobei die Klinge 13 mittels des von dem Motor 16 angetriebenen Schlittens 14 verfahren wird.

Auf einer Schiene 24 ist eine Mehrzahl von Klingen 25 angeordnet, die jeweils auf der mit einer Schiene 24 quer zur Längsrichtung des Materialbahnstücks 9 verfahrbar sind. Die Klingen 25 sind jeweils verschwenkbar angeordnet. In ihrer abgesenkten Position schneiden sie das Materialbahnstück 9 jeweils in Längsrichtung. Auf diese Weise lassen sich nebeneinander mehrere, parallel zueinander verlaufende Abschnitte der Materialbahn erzeugen, während diese mittels der Klemmrollen 10, 11 abgewickelt wird. Vorzugsweise ist wenigstens die Schiene 24 mit einer Messleiste zur Bestimmung der Breite vorgesehen, um die Klingen 25 passend entsprechend der gewünschten Schnittbreite zu positionieren. Die wenigstens eine Klinge 25 wird vorzugsweise motorisch positioniert und vorzugsweise ebenfalls motorisch gegenüber der Materialbahn abgesenkt, um diese in Querrichtung zu schneiden.

Die Länge der durch die Klingen 25 abzuschneidenden Stücke wird jeweils von dem Bediener mittels des Bedienpanels 20 vorgegeben. Wenn sich wenigstens eine der Klingen 25 in Schneidstellung befindet, die Materialbahn transportiert wird und gleichzeitig die wenigstens eine Klinge 25 motorisch mit derselben Geschwindigkeit wie die Materialbahn auf der Schiene 24 bewegt wird, lässt sich ein diagonaler Schnitt in der Materialbahn erzeugen, wie er beim Verlegen von Dachbahnen im Eckbereich der Dachbahn benötigt wird, um ein mehrfaches Übereinanderlegen der Dachbahn zu verhindern.

Das Bedienpanel 20, die Motorsteuerung 24 und die Motoren 16, 17 werden vorzugsweise jeweils durch Akkus mit elektrischer Energie versorgt.

An dem Tragrahmen 2 sind vorzugsweise in der Nähe der Traggriffe 5 Stützen 26 angebracht, um die Vorrichtung 1 während des Abwickelns des Wickels 6 in einer wenigstens im Wesentlichen waagrechten Position gegenüber der Auflagefläche zu lagern.

An dem Tragrahmen 2 sind vorzugsweise Befestigungsmittel, beispielsweise Schlaufen für Gurte angebracht, um einen Wickel 6 zusammen mit dem Tragrahmen 2 transportieren zu können. Andererseits ist der Tragrahmen 2 einfach zerlegbar aufgebaut, um ihn vor Ort, also beispielsweise auf einem mittels einer Dachbahn abzudeckenden Flachdach zusammensetzen zu können. Der Tragrahmen 2 ist vorzugsweise mittels Klemm- und Rastverbindungen zusammensetzbar. Die Rohre 3 sind beispielsweise aus Einzelteilen zusammengesetzt, die zueinander teleskopierbar ausgebildet sind.

## Patentansprüche

1. Tragbare Vorrichtung (1) zum Abwickeln eines Wickels (6) einer Materialbahn mit einem Tragrahmen (2), an dem ein Handgriff (5) oder Tragegriff angebracht ist und auf dem der Wickel (6) lagerbar ist, und mit wenigstens einer auf dem Tragrahmen (2) angeordneten und motorisch antreibbaren Schneidvorrichtung (13, 25), **dadurch gekennzeichnet, dass** die Schneidvorrichtung programmierbar ist.

2. Vorrichtung (1) nach Anspruch 1, **dadurch gekennzeichnet, dass** an dem Tragrahmen (2) Laufrollen oder Räder (4) angebracht sind, mit denen der Tragrahmen (2) auf einer Ebene rollbar ist.

3. Vorrichtung (1) nach Anspruch 1 oder 2, **dadurch gekennzeichnet, dass** der Tragrahmen (2) aus Rohren (3), insbesondere aus profilierten Rohren, zusammengesetzt ist.

4. Vorrichtung (1) nach Anspruch 3, **dadurch gekennzeichnet, dass** die Rohre (3) des Tragrahmens (2) wenigstens teilweise teleskopierbar sind.

5. Vorrichtung (1) nach einem der Ansprüche 1 bis 4, **dadurch gekennzeichnet, dass** der Wickel (6) auf in dem Tragrahmen (2) gelagerten Rohren oder Rollen (7, 8) ablegbar und abwickelbar ist.

6. Vorrichtung (1) nach einem der Ansprüche 1 bis 5, **dadurch gekennzeichnet, dass** der Wickel (6), insbesondere ein auf einer Hülse aufgewickelter Wickel, mittels wenigstens eines Wickeldorns in dem Tragrahmen (2) lagerbar und abwickelbar ist.

7. Vorrichtung (1) nach einem der Ansprüche 1 bis 6, **dadurch gekennzeichnet, dass** Führungsmittel, insbesondere Traversen oder Rollen (10, 11), zur Führung eines von dem Wickel (6) abgewickelten Materialbahnstücks (9) an dem Tragrahmen (2) oder an einer mit dem Tragrahmen (2) verbundenen Traverse angebracht sind.

8. Vorrichtung (1) nach Anspruch 7, **dadurch gekennzeichnet, dass** die Führungsmittel (10, 11) derart verstellbar sind, dass das Materialbahnstück (9) zwischen ihnen festklemmbar ist.

9. Vorrichtung (1) nach einem der Ansprüche 1 bis 8, **dadurch gekennzeichnet, dass** wenigstens die erste an einem Führungsmittel (15) angebrachte Schneidvorrichtung (13) mittels eines Führungsschlittens (14) an dem Tragrahmen (2) angeordnet ist.

10. Vorrichtung (1) nach Anspruch 9, **dadurch gekennzeichnet, dass** ein von dem Wickel (6) abgewickeltes Materialbahnstück (9) durch die wenigstens erste Schneidvorrichtung (13) in Querrichtung schneidbar ist.

11. Vorrichtung (1) nach einem der Ansprüche 8 bis 10, **dadurch gekennzeichnet, dass** das Materialbahnstück (9) durch wenigstens eine zweite Schneidvorrichtung (25) wenigstens in Längsrichtung schneidbar ist.

12. Vorrichtung (1) nach einem der Ansprüche 8 bis 11, **dadurch gekennzeichnet, dass** wenigstens eine Schneidvorrichtung (13, 25), insbesondere die wenigstens eine zweite Schneidvorrichtung (25), winkelverstellbar ist.

13. Vorrichtung (1) nach einem der Ansprüche 9 bis 12, **dadurch gekennzeichnet, dass** wenigstens eine der Schneidvorrichtungen (13, 25) zur Einstellung einer Anfangs-Schneidposition, einer Schneidlänge und/oder eines Schneidwinkels programmierbar ist.

## Claims

1. Portable device (1) for unwinding a roll (6) of a web of material, having a supporting frame (2) to which a knob (5) or carrying handle is attached and on which the roll (6) is supportable, and having at least one motor-driven cutting device (13, 25) arranged on the supporting frame (2), **characterized in that** the cutting device is programmable.

2. Device (1) according to claim 1, **characterized in that** rollers or wheels (4) are attached to the supporting frame (2), with which the supporting frame (2) can be rolled on a plane.

3. Device (1) according to claim 1 or 2, **characterized in that** the supporting frame (2) is composed of tubes (3), in particular of profiled tubes.

4. Device (1) according to claim 3, **characterized in that** the tubes (3) of the supporting frame (2) are at least partially telescopic.

5. Device (1) according to one of the claims 1 to 4, **characterized in that** the roll (6) can be laid and unwound on tubes or rollers (7, 8) mounted in the supporting frame (2).

6. Device (1) according to one of the claims 1 to 5, **characterized in that** the roll (6), in particular a roll wound on a core, can be stored and unwound in the supporting frame (2) by means of at least one winding mandrel.

7. Device (1) according to one of the claims 1 to 6, **characterized in that** guide means, in particular traverses or rollers (10, 11), for guiding a piece of material web (9) unwound from the roll (6) are attached to the supporting frame (2) or to a traverse connected to the supporting frame (2).

8. Device (1) according to claim 7, **characterized in that** the guide means (10, 11) are adjustable in such a way that the piece of material web (9) can be clamped between them.

9. Device (1) according to one of the claims 1 to 8, **characterized in that** at least the first cutting device (13) attached to a guide means (15) is arranged on the supporting frame (2) by means of a guide carriage (14).

10. Device (1) according to claim 9, **characterized in that** a piece of material web (9) unwound from the roll (6) is cuttable in the transverse direction by the at least first cutting device (13).

11. Device (1) according to one of the claims 8 to 10, **characterized in that** the material web piece (9) is cuttable by at least a second cutting device (25) at least in the longitudinal direction.

12. Device (1) according to one of the claims 8 to 11, **characterized in that** at least one cutting device (13, 25), in particular the at least one second cutting device (25), is angularly adjustable.

13. Device (1) according to one of the claims 9 to 12, **characterized in that** at least one of the cutting devices (13, 25) is programmable for setting an initial cutting position, a cutting length and/or a cutting angle.

## Revendications

1. Dispositif portatif (1) pour dérouler un rouleau (6) d'une bande de matière, comprenant un cadre de support (2) sur lequel est montée une poignée (5) ou une poignée de transport et sur lequel le rouleau (6) peut être stocké, et comprenant au moins un dispositif de coupe (13, 25) disposé sur le cadre de support (2) et pouvant être entraîné par un moteur, **caractérisé en ce que** le dispositif de coupe est programmable.

2. Dispositif (1) selon la revendication 1, **caractérisé en ce que** des galets de roulement ou des roues (4) sont montés sur le cadre de support (2), à l'aide desquels le cadre de support (2) peut rouler sur un plan.

3. Dispositif (1) selon la revendication 1 ou 2, **caractérisé en ce que** le cadre de support (2) est composé de tubes (3), notamment de tubes profilés.

4. Dispositif (1) selon la revendication 3, **caractérisé en ce que** les tubes (3) du cadre de support (2) sont au moins partiellement télescopiques.

5. Dispositif (1) selon l'une des revendications 1 à 4, **caractérisé en ce que** le rouleau (6) peut être déposé et déroulé sur des tubes ou des rouleaux (7, 8) logés dans le cadre de support (2).

6. Dispositif (1) selon l'une des revendications 1 à 5, **caractérisé en ce que** le rouleau (6), notamment une bobine enroulée sur un mandrin, peut être stockée et déroulée dans le cadre de support (2) au moyen d'au moins un mandrin d'enroulement.

7. Dispositif (1) selon l'une des revendications 1 à 6, **caractérisé en ce que** des moyens de guidage, en particulier des traverses ou des rouleaux (10, 11), destinés à guider un tronçon de bande de matériau (9) déroulé du rouleau (6), sont montés sur le cadre de support (2) ou sur une traverse reliée au cadre de support (2).

8. Dispositif (1) selon la revendication 7, **caractérisé en ce que** les moyens de guidage (10, 11) sont réglables de manière à ce que le tronçon de bande de matériau (9) peut être serré entre eux.

9. Dispositif (1) selon l'une des revendications 1 à 8, **caractérisé en ce qu'**au moins le premier dispositif de coupe (13) monté sur un moyen de guidage (15) est disposé sur le cadre de support (2) au moyen d'un chariot de guidage (14).

10. Dispositif (1) selon la revendication 9, **caractérisé en ce qu'**un morceau de bande de matériau (9) déroulé du rouleau (6) peut être coupé dans le sens transversal par le au moins premier dispositif de coupe (13).

11. Dispositif (1) selon l'une des revendications 8 à 10, **caractérisé en ce que** le tronçon de bande de matériau (9) peut être découpé par au moins un deuxième dispositif de coupe (25) au moins dans la direction longitudinale.

12. Dispositif (1) selon l'une des revendications 8 à 11, **caractérisé en ce qu'**au moins un dispositif de coupe (13, 25), en particulier au moins le deuxième dispositif de coupe (25), est réglable angulairement.

13. Dispositif (1) selon l'une des revendications 9 à 12, **caractérisé en ce qu'**au moins un des dispositifs de coupe (13, 25) est programmable pour ajuster une position de coupe initiale, une longueur de coupe et/ou un angle de coupe.
